# EUROPÄISCHE PATENTSCHRIFT

(11) **EP 1 153 677 B1**
(45) Veröffentlichungstag und Bekanntmachung des Hinweises auf die Patenterteilung: **18.05.2005**
(21) Anmeldenummer: 01890142.1
(22) Anmeldetag: 11.05.2001
(51) Int. Cl.: B21D 39/04

(54) **Vorrichtung zum Anklemmen eines Hydraulikschlauches an eine Schlaucharmatur mit einer Presse**
Device for clamping a hydraulic hose to a hose fitting by a press
Dispositif pour serrer un tuyau souple hydraulique à une armature par une presse

(30) Priorität: 12.05.2000 AT 8302000
(43) Veröffentlichungstag der Anmeldung: 14.11.2001
(73) Patentinhaber: Steyr-Werner Wälzlager und Industrieprodukte Gesellschaft m.b.H., 4066 Pasching (AT)
(72) Erfinder: Peyrl, Hubert Ing., A-4452 Ternberg (AT)
(74) Vertreter: Hübscher, Helmut, Dipl.-Ing.

(56) Entgegenhaltungen:
- US-A- 5 323 697
- US-A- 5 720 197

## Beschreibung

Die Erfindung bezieht sich auf eine Vorrichtung zum Anklemmen eines Hydraulikschlauches an einer Schlaucharmatur mit einer Presse, die radial zu einer Zentrierachse in einem Rahmen verschiebbar gelagerte Preßbacken sowie ein Keilgetriebe für die Preßbacken aufweist, das über einen Pressenantrieb mit einem zur Zentrierachse senkrechten Preßhub beaufschlagbar ist, wobei der Rahmen im Bereich der Zentrierachse quer zum Preßhub in zwei in Richtung des Preßhubes gegeneinander verschiebbar geführte Teile geteilt ist, die je einen Teil des geteilten Keilgetriebes mit den zugehörigen Preßbacken tragen.

Um das auf einen Nippel einer Schlaucharmatur aufgeschobene Schlauchende eines Hydraulikschlauches zwischen dem Nippel und einer den Nippel umschließenden, zugfest mit dem Nippel verbundenen Fassungshülse festklemmen zu können, wenn die Fassungshülse unter einer plastischen Verformung radial zusammengedrückt wird, werden Pressen eingesetzt, die radial zu einer Zentrierachse verschiebbar gelagerte Preßbacken aufweisen. Diese Preßbacken sind in einem geschlossenen Rahmen angeordnet und können über ein Keilgetriebe von einem Pressenantrieb beaufschlagt werden, der vorzugsweise als Preßzylinder mit einem zur Zentrierachse senkrechten Preßhub ausgebildet ist. Um eine Schlaucharmatur an einen Hydraulikschlauch anzuklemmen ist daher das zwischen dem Nippel und der Fassungshülse auf die Schlaucharmatur aufgeschobene Schlauchende in Richtung der Zentrierachse axial zwischen die geöffneten Preßbacken einzuschieben, bevor der Preßzylinder mit der Wirkung beaufschlagt werden kann, daß die Preßbacken über das Keilgetriebe die Fassungshülse unter einer Klemmung des Schlauchendes zwischen dem Nippel und der Fassungshülse radial zusammendrükken. Nachteilig bei diesen bekannten Pressen ist vor allem, daß die zu bearbeitenden Schlauchenden in axialer Richtung zwischen die Preßbacken eingeführt und nach der Bearbeitung wieder herausgezogen werden müssen, was eine zusätzliche axiale Verlagerung der Hydraulikschläuche erfordert. Dies bringt insbesondere bei langen Hydraulikschläuchen Schwierigkeiten mit sich, die bei einer Bearbeitung beider Enden der Presse in Form einer Schlaufe zugefördert werden, so daß zunächst das eine Schlaufentrum und dann das andere für das Anklemmen der Schlaucharmaturen in axialer Richtung verzogen werden müssen. Da eine Serienfertigung eine Schlauchförderung in Querrichtung bedingt, ergibt sich durch die notwendige axiale Verlagerung der Schlauchenden ein zusätzlicher, erheblicher Aufwand.

Um bei einer Presse zum Anklemmen eines Hydraulikschlauches an eine Schlaucharmatur eine Schlauchförderung in Querrichtung zu ermöglichen, ist es bekannt (US 5 092 152 A), den die Preßbacken aufnehmenden Rahmen quer zum Preßhub in zwei in Richtung des Preßhubes gegeneinander verschiebbar geführte Teile zu unterteilen, die jeweils einen Teil des Keilgetriebes mit dem zugehörigen Preßbacken tragen. Diese bekannte Presse hat jedoch den Nachteil, daß der Pressenantrieb sowohl für die gegenseitige Verlagerung der Rahmenteile als auch für die Betätigung des Keilgetriebes herangezogen werden muß, was nicht nur wegen des geteilten Rahmens ungünstige Belastungsverhältnisse mit sich bringt, sondern auch eine aufwendige Konstruktion des Pressenantriebes nach sich zieht, weil über den Pressenantrieb zunächst die Rahmenteile über einen vergleichsweise großen Hub geschlossen werden müssen, bevor der eigentliche Preßhub auf das Keilgetriebe durchgeführt werden kann.

Der Erfindung liegt somit die Aufgabe zugrunde, eine Vorrichtung zum Anklemmen eines Hydraulikschlauches an einer Schlaucharmatur der eingangs geschilderten Art so auszugestalten, daß trotz einer Schlauchförderung in Querrichtung die Vorteile eines geschlossenen Rahmens für den eigentlichen Preßhub ausgenützt werden können.

Die Erfindung löst die gestellte Aufgabe dadurch, daß einer der beiden Rahmenteile den Pressenantrieb aufnimmt und daß die über einen Stelltrieb gegeneinander verschiebbaren Rahmenteile in der Schließstellung des Rahmens gegeneinander verriegelbar sind

Aufgrund dieser Maßnahmen können die beiden Teile des quer zum Preßhub geteilten Rahmens nach dem Einführen des zu bearbeitenden Schlauchendes in die Presse quer zur Zentrierachse über den hiefür vorgesehenen Stelltrieb geschlossen und gegeneinander verriegelt werden, so daß die über den Pressenantrieb aufgebrachten Preßkräfte in herkömmlicher Weise vom geschlossenen Pressenrahmen aufgenommen werden. Das Schlauchende mit der angeklemmten Schlaucharmatur kann nach einem Öffnen des Rahmens auf der gegenüberliegenden Rahmenseite aus der Presse ausgefördert werden. Die Förderrichtung der zu bearbeitenden Hydraulikschläuche braucht daher nicht umgekehrt zu werden, was sonst für die Ausförderung der bearbeiteten Schlauchenden erforderlichen Nebenzeiten vermeidet, weil ja mit dem Ausfördem des bearbeiteten Schlauchendes ein weiteres zu bearbeitendes Schlauchende in die Presse eingeführt werden kann.

Zum Schließen des Rahmens ist zumindest einer der beiden Rahmenteile gegenüber dem anderen zu verstellen. Wird dabei ein Rahmenteil ortsfest gehalten, so muß das zu bearbeitende Schlauchende aus der Förderebene für den Preßvorgang gegen den feststehenden Rahmenteil verlagert werden. Damit die Bearbeitung der Schlauchenden in der Förderebene durchgeführt werden kann, empfiehlt es sich daher, die beiden Rahmenteile gegensinnig verstellbar in einem Führungsgestell zu lagern, so daß die Zentrierachse für die Preßbacken in der Förderebene verlaufen kann. Um nicht beide Rahmenteile jeweils für sich in einem solchen Führungsgestell zu lagern, kann der eine Rahmenteil auf dem anderen im Führungsgestell gelagerten Rahmenteil verschiebbar geführt werden. Dies bedeutet allerdings, daß der auf dem anderen Rahmenteil verschiebbar geführte Rahmenteil mit dem jeweils doppelten Stellweg gegenüber den ihn aufnehmenden Rahmenteil verschoben werden muß, um eine zu der ortsfesten Zentrierachse symmetrische Bewegung der Rahmenteile sicherzustellen.

Eine besonders einfache Konstruktion zur gegensinnigen Verstellung der beiden Rahmenteile ergibt sich, wenn im Führungsgestell wenigstens ein Zahnrad drehbar gelagert ist, das auf einander diametral gegenüberliegenden Seiten mit zwei je einem Rahmenteil zugeordneten, zur Verschieberichtung der Rahmenteile parallelen Zahnstangen kämmt. Über dieses Zahnrad werden die beiden Rahmenteile in ihrer gegenseitigen Lage und in ihrer Stellung gegenüber dem Führungsgestell festgelegt, wobei aufgrund der parallelen, auf einander diametral gegenüberliegenden Seiten des Zahnrades vorgesehenen Zahnstangen die gegensinnige Verstellung der Rahmenteile gesichert wird. Um auch während der Beaufschlagung der Presse durch den Pressenantrieb eine Verlagerung der Zentrierachse aus der Förderebene auszuschließen, ist dafür zu sorgen, daß die Zahnstangen an den die Keilgetriebeteile tragenden Abschnitten der Rahmenteile angreifen.

In der Zeichnung ist der Erfindungsgegenstand beispielsweise dargestellt. Es zeigen
- Fig. 1: eine erfindungsgemäße Vorrichtung zum Anklemmen eines Hydraulikschlauches an einer Schlaucharmatur in einer schematischen Vorderansicht und
- Fig. 2: diese Vorrichtung in einer zum Teil aufgerissenen, schematischen Seitenansicht.

Gemäß dem dargestellten Ausführungsbeispiel weist die Vorrichtung zum Anklemmen eines Hydraulikschlauches an einer Schlaucharmatur eine Presse mit einem Rahmen 1 auf, der in einem Führungsgestell 2 der Höhe nach verschiebbar gelagert ist, von dem aus Übersichtlichkeitsgründen lediglich die Führungsschienen 3 angedeutet sind. Der Rahmen 1 selbst weist einen auf den Führungsschienen 3 gelagerten oberen Rahmenteil 4 auf, zwischen dessen C-förmigen Seitenwangen 5 ein Joch 6 eines unteren Rahmenteiles 7 in Richtung der Führungsschienen 3 verschiebbar gelagert ist. Zwischen dem Joch 6 und Stützlagern 8 der Seitenwangen 5 des oberen Rahmenteiles 4 ist ein Stelltrieb 9 vorgesehen, der im dargestellten Ausführungsbeispiel aus zwei Stellzylindern 10 besteht, die selbstverständlich durch andere Antriebe ersetzt werden können.

Zwischen dem Joch 6 und einem Kopf 11 des unteren Rahmenteiles 7 ist ein Pressenantrieb 12 in Form eines Preßzylinders 13 vorgesehen, über den die erforderliche Preßkraft ausgeübt werden kann, wenn die beiden Rahmenteile 4 und 7 über eine Verriegelungseinrichtung 14 verriegelt werden. Diese Verriegelung erfolgt zwischen den Seitenwangen 5 des oberen Rahmenteiles 4 und dem Joch 6 des unteren Rahmenteiles 7 mittels Riegelbolzen, die beispielsweise über entsprechende Stellzylinder der Verriegelungseinrichtungen 14 betätigt werden.

Wie die Fig. 2 erkennen läßt, ist im Führungsgestell 2 eine frei drehbare Welle 15 gelagert, auf der Zahnräder 16 sitzen, die mit Zahnstangen 17, 18 der Rahmenteile 4 und 7 kämmen. Dies bedeutet, daß bei einer gegenseitigen Verschiebung der Rahmenteile 4 und 7 über den Stelltrieb 10 die Rahmenteile 4 und 7 im Führungsgestell 2 gegengleich bewegt werden. Während sich zum Öffnen der Presse der Rahmenteil 7 senkt hebt sich somit der Rahmenteil 4 symmetrisch zu einer Zentrierachse 19, der gegenüber die Preßbacken 20 des geschlossenen Rahmens 1 radial verstellt werden. Die Preßbacken 20 sind in herkömmlicher Weise über ein Keilgetriebe 21 verstellbar, das jedoch geteilt ist und einerseits dem oberen Rahmenteil 4 und anderseits dem unteren Rahmenteil 7 angehört, wie dies die Fig. 1 zeigt. In der gezeichneten Offenstellung des Rahmens 1 können somit die zu bearbeitenden Schlauchenden in Richtung des Pfeiles 22 parallel zur Zentrierachse 19 in die Presse eingeführt werden, bevor der Rahmen 1 über den Stelltrieb 9 symmetrisch zur Förderebene geschlossen wird, in der die Zentrierachse 19 liegt. Über Führungsbolzen 23 wird die gegenseitige Ausrichtung des oberen Rahmenteiles 4 gegenüber dem Kopf 11 des unteren Rahmenteiles 7 erzwungen. Ist die Schließstellung des Rahmens 1 erreicht, so werden die beiden Rahmenteile 4 und 7 über die Verriegelungseinrichtung 14 gegeneinander verriegelt, um den Pressenantrieb 12 beaufschlagen zu können. Mit der Beaufschlagung des Preßzylinders 13 werden die Preßbacken 20 über das Keilgetriebe 21 radial gegen die Zentrierachse 19 verstellt und die Schlaucharmatur am Schlauchende angeklemmt. Der zwischen dem Kopf 11 und dem Rahmenteil 4 wirksame Zahnradtrieb, der durch die Zahnräder 16 und die Zahnstangen 17 und 18 gebildet wird, sichert die Lage der Zentrierachse 19 in der Förderebene für die zu bearbeitenden Schlauchenden. Nach der Bearbeitung des jeweiligen Schlauchendes wird die Presse geöffnet, indem nach einem Abschalten des Pressenantriebes 12 die Rahmenteile 4 und 7 über die Verriegelungseinrichtung 14 entriegelt und der Stelltrieb 9 entsprechend beaufschlagt wird. Das fertig bearbeitete Schlauchende kann daher in Richtung des Pfeiles 24 aus der Presse ausgefördert und ein neu zu bearbeitendes Schlauchende in Richtung des Pfeiles 22 zugefördert werden.

## Patentansprüche

1. Vorrichtung zum Anklemmen eines Hydraulikschlauches an einer Schlaucharmatur mit einer Presse, die radial zu einer Zentrierachse (19) in einem Rahmen (1) verschiebbar gelagerte Preßbacken (20) sowie ein Keilgetriebe (21) für die Preßbacken (20) aufweist, das über einen Pressenantrieb (12) mit einem zur Zentrierachse (19) senkrechten Preßhub beaufschlagbar ist, wobei der Rahmen (1) im Bereich der Zentrierachse (19) quer zum Preßhub in zwei in Richtung des Preßhubes gegeneinander verschiebbar geführte Teile (4, 7) geteilt ist, die je einen Teil des geteilten Keilgetriebes (21) mit den zugehörigen Preßbacken (20) tragen, **dadurch gekennzeichnet, daß** einer der beiden Rahmenteile (4, 7) den Pressenantrieb (12) aufnimmt und daß die über einen Stelltrieb (9) gegeneinander verschiebbaren Rahmenteile (4, 7) in der Schließstellung des Rahmens (1) gegeneinander verriegelbar sind.

2. Vorrichtung nach Anspruch 1, **dadurch gekennzeichnet, daß** die beiden Rahmenteile (4, 7) gegensinnig verstellbar in einem Führungsgestell (2) gelagert sind.

3. Vorrichtung nach Anspruch 2, **dadurch gekennzeichnet, daß** der eine Rahmenteil (7) auf dem anderen im Führungsgestell (2) gelagerten Rahmenteil (4) verschiebbar geführt und mit dem jeweils doppelten Stellweg antreibbar ist.

4. Vorrichtung nach Anspruch 3, **dadurch gekennzeichnet, daß** im Führungsgestell (2) wenigstens ein Zahnrad (16) drehbar gelagert ist, das auf einander diametral gegenüberliegenden Seiten mit zwei je einem Rahmenteil (4, 7) zugeordneten, zur Verschieberichtung der Rahmenteile (4, 7) parallelen Zahnstangen (17, 18) kämmt.

## Claims

1. A device for clamping a hydraulic hose on a hose fitting with a press which comprises press jaws (20) mounted for displacement radially to a centring axis (19) in a frame (1), and a wedge gear (21) for the press jaws (20), said gear being adapted to be subjected, via a press drive (12), to a press stroke perpendicular to the centring axis (19), the frame (1) being divided, in the region of the centring axis (19), transversely to the press stroke, into two parts (4, 7) which are guided for displacement relatively to one another in the direction of the press stroke and which each carry a part of the divided wedge gear (21) with the associated press jaws (20), **characterised in that** one of the two frame parts (4, 7) accommodates the press drive (12) and **in that** the frame parts (4, 7), which are displaceable relatively to one another via an actuating drive (9), are lockable relatively to one another in the closed position of the frame (1).

2. A device according to claim 1, **characterised in that** the two frame parts (4, 7) are mounted in a guide frame (2) so as to be movable in opposite directions.

3. A device according to claim 2, **characterised in that** one frame part (7) is guided for displacement on the other frame part (4) mounted in the guide frame (2) and is driveable with the respectively doubled adjustment path.

4. A device according to claim 3, **characterised in that** at least one gearwheel (16) is mounted rotatably in the guide frame (2) and meshes, on diametrically opposite sides, with two racks, (17, 18) each associated with one frame part (4, 7) and disposed parallel to the direction of displacement of the frame parts (4, 7).

## Revendications

1. Dispositif pour serrer un tuyau souple hydraulique à une armature pour tuyau souple, à l'aide d'une presse, présentant des mâchoires de pressage (20) montées de façon déplaçable radialement par rapport à un axe de centrage (19) dans un cadre (1) ainsi que, pour les mâchoires de pressage (20), une transmission à coin (21) susceptible d'être sollicitée avec une course de pressage perpendiculaire à l'axe de centrage (19), par l'intermédiaire d'un entraînement de presse (12), le cadre (1) étant divisé dans la zone de l'axe de centrage (19), transversalement par rapport à la course de pressage, en deux parties (4, 7) guidées de façon mutuellement déplaçable dans la direction de la course de pressage, les parties portant chacune une partie de la transmission à coin (21) divisée avec les mâchoires de serrage (20) afférentes, **caractérisé en ce que** l'une des deux parties de cadre (4, 7) supporte l'entraînement de presse (12), et **en ce que** les parties de cadre (4, 7), déplaçables l'une par rapport à l'autre par l'intermédiaire d'un entraînement de réglage (9), sont mutuellement verrouillables, à la position de fermeture du cadre (1).

2. Dispositif selon la revendication 1, **caractérisé en ce que** les deux parties de cadre (4, 7) sont montées dans un bâti de guidage (2), de façon à pouvoir être manoeuvrées en sens inverse.

3. Dispositif selon la revendication 2, **caractérisé en ce qu'**une première partie de cadre (7) est guidée de façon déplaçable sur l'autre partie de cadre (4) montée dans le bâti de guidage (2) et est susceptible d'être entraînée avec la course de réglage chaque fois doublée.

4. Dispositif selon la revendication 3, **caractérisé en ce que**, dans le bâti de guidage (2), est montée à rotation au moins une roue dentée (16) s'engrenant, sur des côtés diamétralement opposés, avec deux crémaillères (17, 18), parallèles à la direction de déplacement des parties de cadre (4, 7) et associées chacune à une partie de cadre (4, 7).
